# EUROPÄISCHE PATENTSCHRIFT

(11) **EP 3 599 619 B1**
(45) Veröffentlichungstag und Bekanntmachung des Hinweises auf die Patenterteilung: **19.11.2025**
(21) Anmeldenummer: 18185506.5
(22) Anmeldetag: 25.07.2018
(51) Int. Cl.: G21K 5/00, H01J 35/08

(54) **RÖNTGENEMITTER UND VERFAHREN ZUM ERZEUGEN VON RÖNTGENSTRAHLUNG**
X-RAY EMITTER AND METHOD FOR PRODUCING X-RAY RADIATION
ÉMETTEUR DE RAYONS X ET PROCÉDÉ DE PRODUCTION DE RAYONS X

(43) Veröffentlichungstag der Anmeldung: 29.01.2020
(73) Patentinhaber: Siemens Healthineers AG, 91301 Forchheim (DE)
(72) Erfinder: Möller, Marvin, 07751 Jena (DE); Cyliax, Benno, 07407 Remda-Teichel (DE); Koschmieder, Martin, 07407 Uhlstädt-Kirchhasel (DE); Müller, Sven, 99198 Urbich (DE); Willing, Stefan, 07407 Rudolstadt (DE)
(74) Vertreter: Siemens Healthineers Patent Attorneys

(56) Entgegenhaltungen:
- DE-A1- 2 533 348
- US-A1- 2011 051 899
- US-A1- 2016 336 140
- US-A1- 2016 345 418
- ANONYMOUS: "Messingwerk - Wikipedia", 6 June 2012 (2012-06-06), XP055558057, Retrieved from the Internet <URL:https://de.wikipedia.org/wiki/Messingwerk> [retrieved on 20190218]

## Beschreibung

Die Erfindung betrifft einen Röntgenemitter mit einer einen Teilchenstrom emittierenden Teilchenquelle und einer Beschleunigungsvorrichtung, insbesondere einer mehrere miteinander gekoppelte Hohlraumresonatoren umfassenden Beschleunigungsvorrichtung, die dazu ausgebildet ist, einen auf ein Target gerichteten Teilchenstrom zu erzeugen.

Die Erfindung betrifft ferner ein Verfahren zum Erzeugen von Röntgenstrahlung durch Beaufschlagung des Targets mit einem geladene Teilchen, erfindungsgemäß Elektronen, enthaltenden Teilchenstrom.

Es ist bekannt, Röntgenemitter, insbesondere hochenergetische Röntgenemitter zur Bereitstellung von Röntgenstrahlung im MeV Bereich, in medizinischen und in nicht-medizinischen Anwendungen einzusetzen. Röntgenstrahlung bzw. Bremsstrahlung wird dabei in bekannter Weise dadurch erzeugt, dass ein Target mit einem Teilchenstrom aus beschleunigten und geladenen Teilchen, für gewöhnlich Elektronen, beaufschlagt wird. Dabei werden die Teilchen abgebremst, so dass diese einen Teil ihrer kinetischen Energie als Photonen- bzw. Röntgenstrahlung emittieren. Zur Beschleunigung der geladenen Teilchen bzw. Elektronen kommen insbesondere Linearbeschleuniger zum Einsatz.

Ein medizinischer Anwendungsbereich für derartig erzeugte Röntgenstrahlung betrifft die Strahlentherapie. Ein anderes, technisches Anwendungsfeld betrifft die zerstörungsfreie Werkstoffprüfung bzw. die Durchleuchtung von Objekten insbesondere im Rahmen einer bildgebenden Sicherheitsüberprüfung oder im Rahmen einer bildgebenden Überprüfung von Frachtgut. Im letzteren Fall sind beispielsweise zur Durchleuchtung von großen Objekten, wie beispielsweise Frachtcontainer, Durchleuchtungssysteme bekannt, bei denen zur Erzeugung von Photonen im MeV-Bereich Linearbeschleuniger eingesetzt werden. Die bei der Durchstrahlung des Objekts abgeschwächte Röntgenstrahlung wird räumlich aufgelöst von einem Röntgendetektor detektiert.

Aus Gründen des Strahlenschutzes besteht in vielen Anwendungen die Anforderung, die außerhalb des Nutzstrahlenfeldes emittierte Röntgenstrahlung, insbesondere Streu- und Leckstrahlung, so weit wie möglich zu reduzieren. Die Reduzierung der Röntgenstrahlung außerhalb des Nutzstrahlenfeldes erfolgt typischerweise durch Abschirmungen und Kollimations-Blenden, welche maßgeblich zum Gesamtgewicht der Anlage, insbesondere des Linearbeschleunigers, beitragen.

US 2016/345 418 A1 offenbart eine in einer Hand tragbare Strahlenquelle mit einem Target, welches Materialien mit unterschiedlicher Ordnungszahl aufweist. In US 2016/336 140 A1 ist eine Röntgenstrahlenquelle beschrieben, deren Target in drei Schichten zwei verschiedene Metalle in alternierender Anordnung umfasst. Aus US 2011/051 899 A1 ist ein Röntgentargetaufbau bekannt, umfassend ein Substrat, ein vom Substrat getragenes Target zur Generierung der Röntgenstrahlen und eine Hülle über dem Target, wobei das Material der Hülle im Wesentlichen transparent für Elektronen ist und das von der Hülle umschlossene Volumen im Wesentlichen Vakuum oder ein inertes Gas aufweist. DE 25 33 348 A1 offenbart ein Target zur Umwandlung der kinetischen Energie eines Elektronenstrahlbündels in eine Bremsstrahlung und bezieht sich insbesondere auf ein aus mehreren Schichten aufgebautes dickes Target zur Verwendung bei hochenergetischen Elektronen, um Bremsstrahlungsphotonen zu erzeugen, welche zur Strahlungstherapie oder für radiografische Anwendungen geeignet sind.

Es ist Aufgabe der Erfindung, eine Vorrichtung und ein Verfahren zum Erzeugen von Röntgenstrahlung derart anzugeben, dass der Anteil der erzeugten Röntgenstrahlung außerhalb des gewünschten Nutzstrahlenfelds reduziert ist.

Diese Aufgabe wird gelöst durch einen Röntgenemitter nach Anspruch 1 und ein Verfahren zum Erzeugen von Röntgenstrahlung nach Anspruch 10.

Vorteilhafte Weiterbildungen der Erfindung sind Gegenstand der Unteransprüche.

Ein Target (auch: Streukörper) zum Erzeugen von Röntgenstrahlung durch Beaufschlagung mit einem geladene Teilchen, Elektronen, enthaltenden Teilchenstrom weist eine zumindest zwei metallische Schichten umfassende Schichtstruktur auf. Eine von dem Teilchenstrom beaufschlagbare Targetoberfläche ist von einer ersten Schicht der Schichtstruktur gebildet, die aus einem ein erstes metallisches Element umfassenden Material besteht. Eine zweite Schicht der Schichtstruktur besteht aus einem ein zweites metallisches Element umfassenden Material. Die Ordnungszahl des ersten metallischen Elements beträgt weniger als 36 und die Ordnungszahl des zweiten metallischen Elements beträgt mehr als 36.

Der Erfindung liegt die Erkenntnis zugrunde, dass die Wechselwirkung der beschleunigten Teilchen, Elektronen, mit den Atomen im Material des Targets bei gegebener Beschleunigung der Teilchen, also bei gegebener Beschleunigungsspannung, die Emission von Photonen bzw. Röntgenquanten innerhalb und außerhalb des Nutzstrahlenfelds maßgeblich beeinflusst. Insbesondere bestimmt die Wechselwirkung zwischen dem Teilchenstrom und dem Material des Targets den Anteil und die Energie der zurückgestreuten Teilchen. Es hat sich nun gezeigt, dass diese zurückgestreuten Teilchen (auch: Sekundärelektronen) für einen signifikanten Anteil der Leck- und Streustrahlung außerhalb des Nutzstrahlenfeldes verantwortlich sind, da diese an anderen Stellen in einem der umliegenden Materialien abgebremst werden und so zur Emission von elektromagnetischer Strahlung, insbesondere Röntgenstrahlung, beitragen.

Kern der Erfindung ist es, die Energie der zurückgestreuten Teilchen durch eine gezielte Anordnung von unterschiedlichen Materialien im Target zu reduzieren. Im Ergebnis kann dann eine erhebliche Massereduzierung durch Reduzierung der Abschirmung insbesondere entgegen der Strahlrichtung des einfallenden Teilchenstroms erfolgen.

Das Target ist so konstruiert, dass bei vergleichbarem Nutzstrahlenfeld der Anteil der zurückgestreuten Teilchen bzw. Elektronen gegenüber der bekannten Herangehensweise reduziert ist. Hierzu wird die Wechselwirkung der beschleunigten Teilchen mit den unterschiedlichen Materialen ausgenutzt. Für metallische Elemente mit einer großen Ordnungszahl (auch: Kernladungszahl, Atomnummer, Protonenzahl) ist diese Wechselwirkung im Allgemeinen stärker als mit metallischen Elementen mit geringerer Ordnungszahl. Damit ist sowohl die Ablenkung der Teilchen als Funktion der Eindringtiefe als auch die Ausbeute an erzeugter Röntgenstrahlung unterschiedlich. Um eine maximale Ausbeute an Röntgenstrahlung, insbesondere Bremsstrahlung, sicherzustellen, wäre somit das Target so auszulegen, dass die mit dem Teilchenstrom beaufschlagte bzw. beaufschlagbare Targetoberfläche aus einem Material besteht, welches Elemente mit möglichst großer Kernladungszahl umfasst. Die Auslegung des Targets zeichnet sich dadurch aus, dass ein Material mit kleinerer Ordnungszahl aus Sicht des einfallenden Teilchenstroms vorgelagert ist. Mit anderen Worten ist die beaufschlagbare Targetoberfläche von der ersten Schicht gebildet, deren Material metallische Elemente mit einer kleineren Ordnungszahl aufweist. Die an die erste Schicht unmittelbar angrenzende zweite Schicht umfasst entsprechend metallische Elemente mit größerer Ordnungszahl. Bei einer derartigen konstruktiven Ausführung des Targets ist die Ausbeute an Röntgenstrahlung pro einfallendem Teilchen etwas reduziert, jedoch ist der Anteil der rückgestreuten Teilchen, insbesondere Elektronen, wesentlich stärker reduziert. Die zur Abschwächung von Röntgenstrahlung außerhalb des vorgesehenen Nutzstrahlfeldes vorgesehene Abschirmung kann maßgeblich, in Anwendungsfällen insbesondere um mehr als eine Halbwertschichtdicke reduziert werden. Da die Abschirmung bei den meisten Röntgenstrahlern zur Erzeugung von hochenergetischer Röntgenstrahlung den größten Anteil am Gesamtgewicht hat, ist der Gewichtsvorteil für das Gesamtsystem bedeutsam.

Die Schichtstruktur des Targets umfasst zumindest zwei Schichten. In Ausgestaltung ist das Target von einer Schichtstruktur mit genau zwei Schichten gebildet.

Die Ordnungszahl des ersten metallischen Elements beträgt weniger als 36 und die Ordnungszahl des zweiten metallischen Elements beträgt mehr als 36. Das erste metallische Element ist beispielsweise ein Metall der dritten oder vierten Periode, wie etwa Kupfer (Cu). Das zweite metallische Element ist beispielsweise ein Metall der fünften oder sechsten Periode, wie etwa Wolfram (W).

In Ausgestaltung beträgt die Differenz zwischen der Ordnungszahl des zweiten metallischen Elements und der Ordnungszahl des ersten metallischen Elements zumindest 18.

In Ausgestaltung ist das erste und zweite Material ein Metall oder eine Metalllegierung. Im Falle, dass das erste und/oder zweite Material ein homogenes Metall ist, kann dieses insbesondere vom ersten und/oder zweiten metallischen Element gebildet sein. Ist das erste und/oder zweite Material eine Metalllegierung, so ist entsprechend das erste und/oder zweite metallische Element Bestandteil der Metalllegierung.

In Ausgestaltung ist das erste metallische Element Kupfer und das zweite metallische Element Wolfram. Die erste Schicht kann insbesondere aus einer Kupfer enthaltenden Metalllegierung bestehen. Die zweite Schicht kann insbesondere aus einer Wolfram enthaltenden Metalllegierung bestehen. Alternativ dazu kann die erste Schicht im Wesentlichen aus elementarem Kupfer und die erste Schicht im Wesentlichen aus elementarem Wolfram bestehen. Der Begriff "im Wesentlichen" ist dabei so zu verstehen, dass auch Verunreinigungen durch Fremdmetalle und/oder Oxidation beinhaltet sind.

Eine Schichtdicke der ersten Schicht liegt im Bereich zwischen dem 0,3 bis 0,7-fachen der Reichweite von Elektronen im Material, aus dem die erste Schicht gebildet ist. Eine Schichtdicke der zweiten Schicht liegt im Bereich zwischen dem 0,3 bis 0,7-fachen der Reichweite von Elektronen im Material, aus dem die zweite Schicht gebildet ist. Die Schichtdicke der ersten Schicht ist somit in Abhängigkeit der mittleren Teilchenenergie des das Target beaufschlagenden Teilchenstroms so gewählt, dass zumindest ein wesentlicher Anteil der einfallenden Teilchen die erste Schicht durchdringt. Mit anderen Worten ist die mittlere Eindringtiefe der einfallenden Teilchen größer als die Schichtdicke der ersten Schicht. Die mittlere Teilchenenergie liegt im Bereich von MeV.

Es versteht sich, dass der Übergang von der zumindest einen ersten Schicht zu der zumindest einen zweiten Schicht nicht zwingend abrupt verlaufen muss, vielmehr kann in Ausgestaltung vorgesehen sein, dass sich die Materialzusammensetzung des Targets von der ersten zur zweiten Schicht kontinuierlich ändert. Zur Herstellung derartiger Targets mit variierender Materialzusammensetzung bieten sich insbesondere generative Fertigungsverfahren an, wie beispielsweise Sintern, selektives Laserschmelzen oder 3D-Druck.

Ein erfindungsgemäßer Röntgenemitter mit einer einen Teilchenstrom emittierenden Teilchenquelle und einer Beschleunigungsvorrichtung, insbesondere eine mehrere miteinander gekoppelte Hohlraumresonatoren umfassende Beschleunigungsvorrichtung eines Linearbeschleunigers, ist dazu ausgebildet, einen auf das vorstehend bereits genannte Target gerichteten Teilchenstrom zu erzeugen, wobei die Teilchen im Teilchenstrom Elektronen sind.

Gemäß der Erfindung weist das Target eine zumindest zwei metallische Schichten umfassende Schichtstruktur auf, wobei die von dem Teilchenstrom beaufschlagbare Targetoberfläche von der ersten Schicht der Schichtstruktur gebildet ist, die aus dem das erste metallische Element umfassenden Material besteht. Die zweite Schicht der Schichtstruktur ist aus dem das zweite metallische Element umfassenden Material gebildet, wobei die Ordnungszahl des ersten metallischen Elements kleiner ist als die Ordnungszahl des zweiten metallischen Elements.

Die Vorzüge eines Röntgenemitters mit einem derartig ausgebildeten und ausgerichteten Target ergibt sich unmittelbar aus der bisherigen Beschreibung. Da die beaufschlagte Targetoberfläche von der ersten, Konstituenten mit niedriger Ordnungszahl umfassenden, Schicht gebildet ist, ist der Anteil insbesondere an zurückgestreuten Teilchen bzw. Elektronen reduziert. Dies verringert Streu- und Leckstrahlung, die von diesen zurückgestreuten Teilchen verursacht werden. Die Abschirmung insbesondere in Rückwärtsrichtung zum einfallenden Teilchenstrom kann daher reduziert werden. Dies führt zu einer erheblichen Gewichtsreduzierung, da das Gesamtgewicht der Anlage maßgeblich von der Dimensionierung der Abschirmung bestimmt ist.

Der die Targetoberfläche beaufschlagende Teilchenstrom ist entlang einer Strahlachse ausgerichtet, welche im Wesentlichen senkrecht zu den zumindest zwei Schichten der Schichtstruktur verläuft. Die erste und die zweite Schicht grenzen unmittelbar aneinander an und verlaufen beispielsweise zueinander planparallel.

Die Beschleunigungsvorrichtung ist dazu ausgebildet, die Teilchen im Teilchenstrom auf eine mittlere Teilchenenergie im Bereich von MeV, insbesondere im Bereich von mehr als 1MeV und weniger als 20MeV, zu beschleunigen. Die Beaufschlagung des Targets erfolgt insbesondere derart, dass die Abstrahlung der Röntgen- bzw. Bremsstrahlung zum großen Teil in Richtung des einfallenden Teilchenstroms, also nach zumindest abschnittsweiser Durchstrahlung des Targets erfolgt. In diesem Sinne kann das Target auch als Transmissionstarget bezeichnet werden. Hierbei ist die mittlere Teilchenenergie in Abhängigkeit der Schichtdicken zumindest der einen ersten und zweiten Schicht entsprechend zu wählen.

In Ausgestaltung ist das Target zur Abstrahlung von Röntgenstrahlung in einem Raumwinkelbereich von weniger als 60° um die Strahlachse, bevorzugt von etwa 35° um die Strahlachse, insbesondere in Richtung, also in gedachter Verlängerung des die Targetoberfläche beaufschlagenden Teilchenstroms, angeordnet. Mit anderen Worten sind das Nutzstrahlenfeld und der einfallende Teilchenstrom auf gegenüberliegenden Seiten des Targets angeordnet.

Die Vorzüge eines Verfahrens unter Verwendung eines derartig ausgebildeten und ausgerichteten Targets ergibt sich unmittelbar aus der bisherigen Beschreibung mit Bezug auf die entsprechende Vorrichtung. Bei einer Beaufschlagung einer Targetoberfläche, die von der ersten, Konstituenten mit niedriger Ordnungszahl umfassenden, Schicht gebildet ist, ergibt sich eine veränderte Ausbeute von Röntgenstrahlung pro einfallendem Teilchen. Insbesondere ist der in Richtung der Strahlachse, also in Vorwärtsrichtung des Teilchenstroms emittierte Anteil der Röntgenstrahlung in Relation zu den in Rückwärtsrichtung gestreuten Teilchen verändert. Bei einer gegebenen Ausbeute von Röntgenstrahlung in Vorwärtsrichtung kann der Anteil der in Rückwärtsrichtung gestreuten Teilchen bzw. Elektronen, insbesondere gegenüber bekannten Verfahren, verringert werden.

Die zweite Schicht kann insbesondere eine dem Teilchenstrom abgewandte Seite des Targets bilden.

Erfindungsgemäß werden die Teilchen Elektronen, im Teilchenstrom mit Hilfe einer Beschleunigungsvorrichtung, insbesondere mit Hilfe einer mehrere gekoppelte Hohlraumresonatoren umfassenden Beschleunigungsvorrichtung eines Linearbeschleunigers, auf eine mittlere Teilchenenergie im Bereich von MeV, insbesondere im Bereich von mehr als 1MeV und weniger als 20MeV, beschleunigt. Mit anderen Worten wird vorzugsweise ein Teilchenstrom generiert, mit dem Brems- bzw. Röntgenstrahlung in einem Spektralbereich erzeugt werden kann, die zum Durchleuchten von massiven Behältnissen, wie insbesondere den im Warenverkehr gängigen Gütercontainern, Frachtcontainern oder Eisenbahnwägen geeignet ist.

Die erzeugte Röntgenstrahlung, insbesondere Bremsstrahlung, wird für die zerstörungsfreie Werkstoffprüfung, für die bildgebende Überprüfung von Frachtgut und/oder für die medizinische Strahlentherapie bereitgestellt.

Für eine weitere Beschreibung der Erfindung wird auf das in den Zeichnungsfiguren gezeigte Ausführungsbeispiel verwiesen. Es zeigen in einer schematischen Darstellung:
- Fig. 1:: den schematischen Aufbau eines Röntgenemitters mit einem Linearbeschleuniger;
- Fig. 2:: ein eine Schichtstruktur aufweisendes Target für den Röntgenemitter der Fig. 1;
- Fig. 3:: eine schematische Illustration des in Vorwärtsrichtung emittierten Röntgenbremsspektrums eines erfindungsgemäßen Ausführungsbeispiels im Vergleich zu einem nicht-erfindungsgemäßen Vergleichsbeispiel;
- Fig. 4:: eine schematische Illustration der Winkelverteilung des in Vorwärtsrichtung emittierten Röntgenbremsspektrums des Ausführungsbeispiels im Vergleich zum Vergleichsbeispiel;
- Fig. 5:: eine schematische Illustration des in Rückwärtsrichtung zurückgestreuten Streuspektrums des Ausführungsbeispiels im Vergleich zum Vergleichsbeispiel;
- Fig. 6:: eine schematische Illustration der Winkelverteilung der zurückgestreuten Elektronen des Ausführungsbeispiels im Vergleich zum Vergleichsbeispiel.

Einander entsprechende Teile sind in allen Figuren mit den gleichen Bezugszeichen versehen.

Figur 1 zeigt den prinzipiellen Aufbau eines Röntgenemitters 10 mit einem Target 11, das von einem insbesondere gepulsten Teilchenstrom geladener Teilchen e beaufschlagt wird, um Röntgen- bzw. Bremsstrahlung γ zu erzeugen. Der Puls bzw. pulsierte Teilchenstrom e geladener Teilchen-erfindungsgemäß sind dies Elektronen - ist mittels des Linearbeschleunigers 1 erzeugbar, welcher eine Teilchenquelle 2, beispielsweise eine Elektronenkanone, und eine Beschleunigungsvorrichtung 3, beispielweise eine Beschleunigerröhre mit mehreren gekoppelten Hohlraumresonatoren 4, insbesondere zur Erzeugung von elektromagnetischen Wanderwellen, umfasst. Eine Energieversorgung 5 versorgt die Beschleunigungsvorrichtung 3 mit einer Hochfrequenzleistung, um innerhalb der gekoppelten Hohlraumresonatoren 4 ein hochfrequentes Wechselfeld zur Beschleunigung des Teilchenstroms zu erzeugen, welcher von der Teilchenquelle 2 in die Beschleunigungsvorrichtung zu vorgegebenen Zeitpunkten eingeschossen bzw. injiziert wird.

Die Zufuhr der Hochfrequenzleistung kann insbesondere periodisch, d. h. in Form von der Beschleunigungsvorrichtung 3 zugeführten Hochfrequenzpulsen, erfolgen. Eine Steuerung bzw. Steuerungseinrichtung 6 ist sowohl mit der Teilchenquelle 2 als auch der Energieversorgung 5 verbunden und dazu ausgebildet, das Einkoppeln oder "Einschießen" des Teilchenstroms in die Beschleunigungsvorrichtung 3 hinsichtlich der periodisch zugeführten Hochfrequenzleistung zeitlich zu synchronisieren.

Einrichtungen zur Strahlformung sind in Figur 1 nicht explizit dargestellt. Es versteht sich, dass insbesondere zwischen der Beschleunigungsvorrichtung 3 und dem Target 11 ein Umlenkmagnet angeordnet sein kann.

Der Teilchenstrom e ist parallel zur Strahlachse A auf das Target 11 gerichtet. Das Nutzstrahlenfeld N für die erzeugte Röntgenstrahlung γ ist im Wesentlichen auf einen kegelförmigen Raumwinkelbereich um die Strahlachse A begrenzt, wobei der Öffnungswinkel α zwischen der den Raumwinkelbereich umschließenden Kegelfläche und der Strahlachse A 60° oder weniger beträgt.

Das Target 11 weist eine Schichtstruktur S auf, die im Detail in Figur 2 dargestellt ist. Das Target 11 ist von zwei im wesentlichen homogenen Schichten S1, S2 gebildet.

Das Material der ersten Schicht S1 umfasst ein erstes metallisches Element von relativ niedriger Ordnungszahl Z. Im exemplarisch dargestellten Beispiel ist das erste metallische Element Kupfer (Z=29). Konkret ist die erste Schicht S1 in der nicht einschränkend aufzufassenden Ausführung aus Kupfer gebildet.

In einem anderen Ausführungsbeispiel ist die erste Schicht S1 von einer Kupfer (Cu) enthaltenden Metalllegierung gebildet.

Das Material der zweiten Schicht S2 umfasst ein zweites metallisches Element von relativ großer Ordnungszahl **Z. Im** exemplarisch dargestellten Beispiel ist das zweite metallische Element Wolfram (Z=74). Konkret ist die zweite Schicht S2 in der nicht einschränkend aufzufassenden Ausführung aus Wolfram (W) gebildet.

In einem anderen Ausführungsbeispiel ist die zweite Schicht S2 von einer Wolfram enthaltenden Metalllegierung gebildet.

Eine vom einfallenden Teilchenstrom e beaufschlagte Targetoberfläche T ist von der ersten Schicht S1 mit leichteren Konstituenten niedriger Ordnungszahl Z gebildet. Die zweite Schicht S2 ist in Richtung der gegenüberliegenden Austrittseite für Röntgenstrahlung γ orientiert.

Gegenüber einer Auslegung und Ausrichtung des Targets dergestalt, dass die vom Teilchenstrom e beaufschlagte Targetoberfläche T von einem Material mit relativ großer Ordnungszahl Z (beispielsweise Wolfram) gebildet ist, findet man eine veränderte Strahlungscharakteristik vor. Zunächst ist festzustellen, dass der Anteil an zurückgestreuten Teilchen, also der Anteil von entgegen der Einfallsrichtung gestreuten Sekundärelektronen e2, vermindert ist. Die veränderte Strahlungscharakteristik ist in den Diagrammen der Figuren 3 bis 6 anhand von Simulationsergebnissen illustriert.

Die Auslegung des Targets 11 zeichnet sich also dadurch aus, dass aus Sicht des einfallenden Teilchen- bzw. Elektronenstrahls die erste Schicht S1 aus einem Material mit kleinerer Ordnungszahl Z der zweiten Schicht S2 aus einem Material mit der größeren Ordnungszahl Z vorgelagert ist. Hierdurch wird die Ausbeute an Röntgenbremsstrahlung pro Teilchen bzw. Elektron zunächst etwas reduziert, jedoch ist der Anteil an rückgestreuten Teilchen bzw. Sekundärelektronen e2 wesentlich stärker minimiert.

Als Vergleichsbeispiel dient ein Target, dessen beaufschlagte Targetoberfläche von Wolfram gebildet ist. In den Diagrammen der Figuren 3 bis 6 sind die Kurven, welche das erfindungsgemäße Ausführungsbeispiel betreffen, durchgezogen und die des Vergleichsbeispiels gestrichelt dargestellt.

Figur 3 illustriert das Röntgenbremsspektrum der emittierten Röntgenstrahlung γ des Ausführungsbeispiels und des Vergleichsbeispiels.

Auf der X-Achse ist die Energie der emittierten Photonen bzw. Röntgenquanten in MeV dargestellt. Die mittlere Energie der emittierten Spektren ist auf der X-Achse als Marker X1 verzeichnet. Auf der linken Y-Achse ist die Anzahl der Photonen der entsprechenden Energie dargestellt, während auf der rechten Y-Achse das Summenprodukt des jeweiligen Spektrums als Dosisäquivalent D mit einem weiteren Marker X2 skaliert ist.

Es ist ersichtlich, dass die Simulation durch Anpassen der Anzahl von eingeschossenen Teilchen dahingehend angeglichen wurde, dass jeweils in Strahlrichtung, also in einem Raumwinkelbereich, der von einem Öffnungswinkel α = +/-50° bezüglich der Strahlachse A definiert ist, jeweils im Wesentlichen die gleiche Strahlungscharakteristik hinsichtlich Anzahl der emittierten Photonen und emittiertem Dosisäquivalent D vorliegt. Insbesondere entsprechen die jeweils emittierten Röntgenbremsspektren des Ausführungs- und des Vergleichsbeispiels hinsichtlich ihrer mittleren Energie (X1) und Dosisäquivalent (X2) einander. Bei der Variante entsprechend dem Ausführungsbeispiel wurden hierzu etwa 1,4-mal so viele beschleunigte Teilchen benötigt wie bei der Variante gemäß dem Vergleichsbeispiel. Der Simulation des Ausführungsbeispiels liegt somit ein um das 1,4-fach erhöhter Teilchenstrom e zugrunde.

Figur 4 illustriert die Energiefluenz der Photonen (Y-Achse) in Abhängigkeit des Winkels (X-Achse) der in Vorwärtsrichtung, also in Richtung des einfallenden Teilchenstroms e emittierten Röntgenstrahlung γ. Ein Winkel 0° korrespondiert zu einer Trajektorie parallel zur Strahlachse A. Es ist ersichtlich, dass die Photonenverteilung über den Winkel bei dem Vergleichsbeispiel etwas stärker vorwärts gerichtet ist als beim Ausführungsbeispiel, d. h. die emittierte Röntgenstrahlung γ ist etwas stärker auf den achsnahen Bereich um die Strahlachse A konzentriert.

Die Charakteristik der zurückgestreuten, also entgegen des einfallenden Teilchenstroms e gestreuten Streuspektrums geladener Teilchen ist in Figuren 5 und 6 illustriert. Es ist eine äquivalente Darstellung wie in Figuren 3 und 4 gewählt, jedoch für die entgegen der Nutzstrahlrichtung gestreuten Teilchen bzw. Elektronen.

Figur 5 illustriert das in Rückwärtsrichtung zurückgestreute Streuspektrum des Ausführungsbeispiels im Vergleich zum Vergleichsbeispiel.

Auf der X-Achse ist die Energie der zurückgestreuten Teilchen bzw. Sekundärelektronen e2 in MeV dargestellt. Die mittlere Energie der Streuspektren ist auf der X-Achse als Marker X3, X4 verzeichnet. Auf der linken Y-Achse ist die Anzahl der zurückgestreuten Teilchen (Elektronen) der entsprechenden Energie dargestellt, während auf der rechten Y-Achse das Summenprodukt des jeweiligen Spektrums als Dosisäquivalent D mit weiteren Markern X5, X6 verzeichnet ist.

Sowohl die mittlere Energie X3 als auch die Anzahl der rückgestreuten Elektronen bzw. das Dosisäquivalent X5 ist bei der Variante gemäß dem Ausführungsbeispiel deutlich geringer als die entsprechenden Werte X4, X6 des Vergleichsbeispiels. Vergleicht man die mit ihrer jeweiligen Energie gewichteten zurückgestreuten Teilchen bzw. Elektronen untereinander (siehe Dosisäquivalent), so ergibt sich ein Unterschied von etwa einem Faktor 3.

Die Energiefluenzverteilung der zurückgestreuten Teilchen bzw. Elektronen über den Winkel ist in Figur 6 dargestellt. Ein Winkel 0° korrespondiert zu einer Trajektorie antiparallel zur Strahlachse A, also einer Trajektorie, die dem einfallenden Teilchenstrom e entgegen gerichtet ist. Es ist ersichtlich, dass bei dem Ausführungsbeispiel insgesamt deutlich weniger Teilchen bei dem Ausführungsbeispiel zurückgestreut werden als bei dem Vergleichsbeispiel.

Obwohl die Erfindung im Detail mit Bezug auf das bevorzugte Ausführungsbeispiel näher illustriert und beschrieben wurde, so ist die Erfindung nicht hierdurch eingeschränkt. Andere Variationen und Kombinationen können vom Fachmann hieraus abgeleitet werden, ohne von der Erfindung abzuweichen , die allein durch die Ansprüche definiert ist.

## Patentansprüche

1. Röntgenemitter (10) mit einer einen Teilchenstrom (e) emittierenden Teilchenquelle (2) und einer Beschleunigungsvorrichtung (3), insbesondere einer mehrere miteinander gekoppelte Hohlraumresonatoren (4) umfassenden Beschleunigungsvorrichtung (3) eines Linearbeschleunigers (1), die dazu ausgebildet ist, einen auf ein Target (11) gerichteten Teilchenstrom (e) zu erzeugen und die Teilchen im Teilchenstrom (e) auf eine mittlere Teilchenenergie im Bereich von MeV zu beschleunigen, wobei die Teilchen im Teilchenstrom (e) Elektronen sind, wobei das Target (11) eine zumindest zwei metallische Schichten (S1, S2) umfassende Schichtstruktur (S) aufweist, wobei eine aus Sicht des einfallenden Teilchenstroms (e) vorgelagerte, vom Teilchenstrom (e) beaufschlagte Targetoberfläche (T) von einer ersten Schicht (S1) der Schichtstruktur (S) gebildet ist, die aus einem ein erstes metallisches Element umfassendes Material besteht, wobei eine nachgelagerte zweite Schicht (S2) der Schichtstruktur (S) aus einem ein zweites metallisches Element umfassendes Material besteht, wobei die erste Schicht (S1) und die zweite Schicht (S2) unmittelbar aneinander angrenzen, wobei der die Targetoberfläche (T) beaufschlagende Teilchenstrom (e) entlang einer Strahlachse (A) ausgerichtet ist, welche im Wesentlichen senkrecht zu den zumindest zwei Schichten (S1, S2) der Schichtstruktur (S) verläuft, wobei die Ordnungszahl (Z) des ersten metallischen Elements weniger als 36 und die Ordnungszahl (Z) des zweiten metallischen Elements mehr als 36 beträgt, wobei eine Schichtdicke der ersten Schicht (S1) im Bereich zwischen dem 0,3 bis 0,7-fachen der Reichweite von solchen Elektronen im Material der ersten Schicht (S1) liegt und **dadurch gekennzeichnet, dass** eine Schichtdicke der zweiten Schicht (S2) im Bereich zwischen dem 0,3 bis 0,7-fachen der Reichweite von solchen Elektronen im Material der zweiten Schicht (S2) liegt.

2. Röntgenemitter (10) nach Anspruch 1, **dadurch gekennzeichnet, dass** die Beschleunigungsvorrichtung (3) dazu ausgebildet ist, die Teilchen im Teilchenstrom (e) auf eine mittlere Teilchenenergie im Bereich von mehr als 1MeV und weniger als 20MeV zu beschleunigen.

3. Röntgenemitter (10) nach einem der vorhergehenden Ansprüche, **dadurch gekennzeichnet, dass** das Target (11) zur Abstrahlung von Röntgenstrahlung (γ) in einem Raumwinkelbereich von weniger als 60° um die Strahlachse (A), bevorzugt von etwa 35° um die Strahlachse (A), insbesondere in Richtung des die Targetoberfläche (T) beaufschlagenden Teilchenstroms (e), angeordnet ist.

4. Röntgenemitter (10) nach einem der vorhergehenden Ansprüche, **dadurch gekennzeichnet, dass** das erste und zweite Material ein Metall oder eine Metalllegierung ist.

5. Röntgenemitter (10) nach einem der vorhergehenden Ansprüche, **dadurch gekennzeichnet, dass** das erste metallische Element Kupfer und das zweite metallische Element Wolfram ist.

6. Röntgenemitter (10) nach einem der vorhergehenden Ansprüche, **dadurch gekennzeichnet, dass** das Target (11) mittels eines generativen Fertigungsverfahrens gebildet ist.

7. Röntgenemitter (10) nach 6, **dadurch gekennzeichnet, dass** das Target (11) mittels Sintern, selektivem Laserschmelzen oder 3D-Druck gebildet ist.

8. Röntgenemitter (10) nach einem der vorhergehenden Ansprüche, **dadurch gekennzeichnet, dass** das Target (11) von einer Schichtstruktur (S) mit genau zwei Schichten (S1, S2) gebildet ist.

9. .Röntgenemitter (10) nach einem der vorhergehenden Ansprüche, **dadurch gekennzeichnet, dass** die Differenz zwischen der Ordnungszahl (Z) des zweiten metallischen Elements und der Ordnungszahl (Z) des ersten metallischen Elements zumindest 18 beträgt.

10. .Verfahren zum Erzeugen von Röntgenstrahlung (γ) durch Beaufschlagung eines Targets (11) mit einem Elektronen enthaltenden Teilchenstrom (e) mittels eines Röntgenemitters (10) nach einem der vorhergehenden Ansprüche,
**dadurch gekennzeichnet,**
**dass** die erzeugte Röntgenstrahlung (y), insbesondere Bremsstrahlung, für die nicht zerstörungsfreie Werkstoffprüfung, für die bildgebende Überprüfung von Frachtgut und/oder für die medizinische Strahlentherapie bereitgestellt wird.

## Claims

1. X-ray emitter (10) with a particle source (2) emitting a particle stream (e) and an acceleration device (3), in particular an acceleration device (3) of a linear accelerator (1) comprising a plurality of cavity resonators (4) coupled to each other, which is designed to generate a particle stream (e) directed onto a target (11) and to accelerate the particles in the particle stream (e) to a mean particle energy in the range of MeV, wherein the particles in the particle stream (e) are electrons, wherein the target (11) has a layer structure (S) which comprises at least two metallic layers (S1, S2), wherein a target surface (T), which is positioned upstream from the perspective of the incoming particle steam (e) and can be loaded by the particle stream (e), is formed by a first layer (S1) of the layer structure (S), which consists of a material comprising a first metallic element, wherein a second layer (S2), which is positioned downstream, of the layer structure (S) consists of a material comprising a second metallic element, wherein the first layer (S1) and the second layer (S2) are directly adjacent to each other, wherein the particle stream (e) loading the target surface (T) is aligned along a beam axis (A), which is essentially perpendicular to the at least two layers (S1, S2) of the layer structure (S), wherein the ordinal number (Z) of the first metallic element is less than 36 and the ordinal number (Z) of the second metallic element is more than 36, wherein a layer thickness of the first layer (S1) is in a region between 0.3 to 0.7 times the range of such electrons in the material of the first layer (S1) and **characterised in that** a layer thickness of the second layer (S2) is in a region between 0.3 and 0.7 times the range of such electrons in the material of the second layer (S2).

2. X-ray emitter (10) according to claim 1, **characterised in that** the acceleration device (3) is embodied to accelerate the particles in the particle stream (e) to a mean particle energy in the range of more than 1 MeV and less than 20 MeV.

3. X-ray emitter (10) according to one of the preceding claims, **characterised in that** the target (11) for the radiation of X-ray radiation (γ) is arranged in a solid angle range of less than 60° around the beam axis (A), preferably of about 35° around the beam axis (A), in particular in the direction of the particle stream (e) loading the target surface (T).

4. X-ray emitter (10) according to one of the preceding claims, **characterised in that** the first and second material is a metal or a metal alloy.

5. X-ray emitter (10) according to one of the preceding claims, **characterised in that** the first metallic element is copper and the second metallic element is tungsten.

6. X-ray emitter (10) according to one of the preceding claims, **characterised in that** the target (11) is formed by means of a generative manufacturing process.

7. X-ray emitter (10) according to 6, **characterised in that** the target (11) is formed by sintering, selective laser melting or 3D printing.

8. X-ray emitter (10) according to one of the preceding claims, **characterised in that** the target (11) is formed by a layer structure (S) having exactly two layers (S1, S2).

9. X-ray emitter (10) according to one of the preceding claims, **characterised in that** the difference between the ordinal number (Z) of the second metallic element and the ordinal number (Z) of the first metallic element is at least 18.

10. Method for generating X-ray radiation (γ) by way of loading a target (11) with a particle stream (e) containing electrons by means of an X-ray emitter (10) according to one of the preceding claims,
**characterised in that**
the generated X-ray radiation (y), in particular braking radiation, is provided for non-destructive material testing, for the imaging inspection of cargo and/or for medical radiotherapy.

## Revendications

1. Emetteur (10) de rayons X comprenant une source (2) de particules émettant un courant (e) de particules et un dispositif (3) d'accélération, en particulier un dispositif (3) d'accélération, comprenant plusieurs cavités (4) résonantes couplées entre elles, d'un accélérateur (1) linéaire, dispositif qui est constitué pour produire un courant (e) de particules dirigé sur une cible (11) et pour accélérer les particules dans le courant (e) de particules jusqu'à une énergie moyenne de particules dans le domaine du MeV, dans lequel les particules dans le courant (e) de particules sont des électrons, dans lequel la cible (11) a une structure (S) en couches comprenant au moins deux couches (S1, S2) métalliques, dans lequel une surface (T) de la cible soumise au courant (e) de particules en amont du point de vue du courant (e) de particules incident est formée d'une première couche (S1) de la structure (S) en couches, qui est en un matériau comprenant un premier élément métallique, dans lequel une deuxième couche (S2) en aval de la structure (S) en couches est en un matériau comprenant un deuxième élément métallique, dans lequel la première couche (S1) et la deuxième couche (S2) sont directement voisines l'une de l'autre, dans lequel le courant (e) de particules arrivant sur la surface (T) de cible est dirigé suivant un axe (A) de faisceau, qui s'étend sensiblement perpendiculairement au au moins deux couches (S1, S2) de la structure (S) en couches, dans lequel le numéro (Z) atomique du premier élément métallique est plus petit que 36 et le numéro (Z) atomique du deuxième élément métallique est plus grand que 36, dans lequel une épaisseur de la première couche (S1) est dans la plage comprise entre 0,3 et 0,7 fois le parcours d'électrons de ce genre dans le matériau de la première couche (S1) et **caractérisé en ce qu'**une épaisseur de la deuxième couche (S2) est dans la plage comprise entre 0,3 fois à 0,7 fois le parcours d'électrons de ce genre dans le matériau de la deuxième couche (S2).

2. Emetteur (10) de rayons X suivant la revendication 1, **caractérisé en ce que** le dispositif (3) d'accélération est constitué pour accélérer les particules dans le courant (e) de particules jusqu'à une énergie moyenne de particules dans le domaine de plus de 1 MeV et de moins de 20 MeV.

3. Emetteur (10) de rayons X suivant l'une des revendications précédentes, **caractérisé en ce que** la cible (11) est disposée pour rerayonner du rayonnement X (γ) dans une plage d'angle solide de moins de 60° autour de l'axe (A) du faisceau, de préférence d'environ 35° autour de l'axe (A) du faisceau, en particulier dans la direction du courant (e) de particules arrivant sur la surface (T) du faisceau.

4. Emetteur (10) de rayons X suivant l'une des revendications précédentes, **caractérisé en ce que** le premier et le deuxième matériau est un métal ou un alliage métallique.

5. Emetteur (10) de rayons X suivant l'une des revendications précédentes, **caractérisé en ce que** le premier élément métallique est du cuivre et le deuxième élément métallique est du tungstène.

6. Emetteur (10) de rayons X suivant l'une des revendications précédentes, **caractérisé en ce que** la cible (11) est fabriquée au moyen d'un procédé de fabrication générative.

7. Emetteur (10) de rayons X suivant la revendication 6, **caractérisé en ce que** la cible (11) est formée au moyen d'un frittage, d'une fusion laser sélective ou d'une impression en 3D.

8. Emetteur (10) de rayons X suivant l'une des revendications précédentes, **caractérisé en ce que** la cible (11) est formée d'une structure (S) en couches ayant exactement deux couches (S1, S2).

9. Emetteur (10) suivant l'une des revendications précédentes, **caractérisé en ce que** la différence entre le numéro (Z) atomique du deuxième élément métallique et le numéro (Z) atomique du premier élément métallique est d'au moins 18.

10. Procédé de production de rayonnement X (y), en soumettant une cible (11) à un courant (e) de particules contenant des électrons, au moyen d'un émetteur (10) de rayons X suivant l'une des revendications précédentes,
**caractérisé**
**en ce que** l'on dispose du rayonnement X (γ) produit, en particulier du rayonnement de freinage, pour le contrôle de matériau sans destruction, pour le contrôle avec formation d'image de produits à transporter et/ou pour la radiothérapie médicale.
